# EUROPÄISCHE PATENTSCHRIFT

(11) **EP 0 824 280 B1**
(45) Veröffentlichungstag und Bekanntmachung des Hinweises auf die Patenterteilung: **02.10.2002**
(21) Anmeldenummer: 97110907.9
(22) Anmeldetag: 02.07.1997
(51) Int. Cl.: H01R 43/01

(54) **Verdrahtungsverfahren für Anschlussstellen elektrischer Geräte oder Baugruppenelemente**
Wiring method of connection places of electrical devices or of elements of electrical units
Méthode de câblage de places de raccordement des appareils électriques ou des éléments d'unités électriques

(30) Priorität: 13.08.1996 DE 19632511
(43) Veröffentlichungstag der Anmeldung: 18.02.1998
(62) Teilanmeldung aus: 01102209.2
(73) Patentinhaber: Vossloh-Schwabe Elektronik GmbH, 73660 Urbach (DE)
(72) Erfinder:
(74) Vertreter: Patentanwälte Rüger, Barthelt & Abel

(56) Entgegenhaltungen:
- EP-A- 0 573 791
- US-A- 4 703 543

## Beschreibung

Die Erfindung betrifft ein Verfahren zum Verdrahten von Anschlussstellen elektrischer Geräte oder Baugruppenelemente und ein insbesondere zur Durchführung dieses Verfahrens eingerichtetes Leitungsverlegemittel.

Aus der DE 42 18 741 A1 (entsprechend der US-PS 5 515 606 und der EP 0 573 791 A1) ist ein Verfahren zum Verdrahten von Anschlussstellen elektrischer Geräte oder Baugruppeneinheiten bekannt, das sich bei hohem Rationalisierungsgrad durch Betriebssicherheit und die weitgehende Vermeidung von Fehlermöglichkeiten auszeichnet. Das Verfahren ist allgemein anwendbar und insbesondere auch zum Verdrahten von elektrischen Leuchten verwendbar. Es gewährleistet eine rationelle vollständige Automatisierung der Verdrahtung elektrischer Geräte und Baugruppenelemente und erlaubt es, auf vorkonfektionierte Leitungen und Teil- oder Vollkabelbäume zu verzichten, weil es eine Direktmontage der Leitungen in dem Gerät bzw. dem Baugruppenelement vornimmt.

Das Verfahren wird mit Hilfe von gesteuerten mechanischen Leitungsverlegemitteln in der Weise durchgeführt, dass zunächst ein vormontiertes elektrisches Gerät oder Baugruppenelement mit fest darin angeordneten Anschlussstellen bereitgestellt und sodann durch eine Relativbewegung zwischen dem vormontierten Gerät oder Baugruppenelement und den Leitungsverlegemitteln eine erste Anschlussstelle in den Arbeitsbereich der Leitungsverlegemittel gebracht und relativ zu diesen lagerichtig positioniert wird. Mittels der Leitungsverlegemittel wird das Ende einer diesen endlos zugeführten Leitung in eine Kontaktierzone der ersten Anschlussstelle eingeführt und unter Herstellung eines elektrischen Kontaktes an dieser Anschlussstelle fixiert. Durch jeweils eine weitere Relativbewegung längs einer vorgegebenen Bahn zwischen dem vormontierten elektrischen Gerät oder Baugruppenelement und den Leitungsverlegemitteln wird unter Verlegung der Leitung aufeinanderfolgend jede weitere Anschlussstelle in den Arbeitsbereich der Leitungsverlegemittel gebracht und relativ zu diesen lagerichtig positioniert. Während dieser Relativbewegungen geben die Leitungsverlegemittel zumindest eine dem Leitungsverlegeweg zwischen den beiden jeweiligen Anschlussstellen entsprechende Länge der ihnen endlos zugeführten Leitung aus. Die endlos zugeführte Leitung wird von den Leitungsverlegemitteln bei jeder Anschlussstelle in eine Kontaktierzone eingeführt und unter Herstellung eines elektrischen Kontaktes an diese Anschlussstelle fixiert, was bedeutet, dass an diesen Anschlussstellen eine Durchverdrahtung stattfindet.

Die so verlegte Leitung wird sodann am Ende des Leitungsverlegeweges im Bereich der diesem entsprechenden Anschlussstelle abgeschnitten. Dabei wird das abgeschnittene Leitungsende gleichzeitig an der Anschlussstelle berührungssicher verwahrt. Die zur Durchführung dieses Verfahrens verwendeten Leitungsverlegemittel weisen ein Verlegewerkzeug auf, das mit einem an einem Gehäuse vorragend angeordneten Verlegefinger ausgebildet ist, in dem ein Leitungsführungskanal enthalten ist und dem gesteuerte Vorschubmittel für die Leitung zugeordnet sind. Das Verlegewerkzeug wird bspw. durch einen Industrieroboter auf einem vorprogrammierten Leitungsverlegeweg bewegt und an der jeweils zu kontaktierenden Anschlussstelle positioniert. Die Kontaktierzone dieser Anschlussstelle ist mit einem Schneidklemmkontakt ausgebildet, in dessen Schneidklemmschlitz die zu kontaktierende Leitung von dem Leitungsverlegewerkzeug eingedrückt wird.

Dazu ist an dem Verlegewerkzeug in der Nähe der Mündung des Leitungsführungskanals ein im wesentlichen quer zu der Achsrichtung des Führungskanals, im Mündungsbereich beweglich gelagertes und mit eigenen Stellmitteln gekuppeltes Druckglied vorgesehen, das bezüglich der Mündung des Leitungsführungskanals zwischen einer von der Mündung entfernten abseitigen Ruhestellung und einer Arbeitsstellung verstellbar ist, in der es mit einer auf die aus der Mündung vorragenden Leitung ausgerichteten Druckfläche die Mündungsberandung des Führungskanals einseitig überragt oder mit der Oberseite der Mündungsberandung im wesentlichen fluchtet.

Zwischen dem Druckglied und dem Verlegefinger ist noch eine getrennt ansteuerbare Messerklinge vorhanden, die mit der als Gegenmesser dienenden Öffnungsberandung des Führungskanals zusammenwirkend an der letzten Anschlussstelle des Leitungsverlegungswegs die Leitung abschneiden kann.

Die Anschlussstellen sind dabei derart gestaltet, dass sie jeweils die Kontaktierzone enthaltende Anschlussklemmmittel umfassen, die ein Gehäuse aus Isoliermaterial mit wenigstens einem randoffenen Einführschlitz für eine Leitung und zumindest einem in dem Gehäuse angeordneten Schneidklemmkontakt mit einem auf dem Einführschlitz ausgerichteten, zur Einführseite hin randoffenen Schneidklemmschlitz aufweisen. Der Schneidklemmkontakt ist in ihn umgebenden Gehäuseteilen berührungssicher aufgenommen.

In dem Gehäuse ist auf zumindest einer Seite, anschließend an den Einführschlitz, eine die Leitung aufnehmende Verlängerung in Form einer schlitz- oder nutartigen Vertiefung vorhanden, deren Weite größer als die Breite des Einführschlitzes ist und deren Abmessungen derart bemessen sind, dass ein in der Nähe des Schneidklemmkontaktes befindliches freies Ende einer in dem Schneidklemmkontakt kontaktierten Leitung berührungssicher in dieser schlitzoder nutartigen Verlängerung aufgenommen werden kann.

Gleichzeitig ist die schlitz- oder nutartige Verlängerung, ebenso wie das Gehäuse auf die Abmessung des Verlegefingers und des Druckgliedes des Verlegewerkzeuges der Leitungsverlegemittel abgestimmt, so dass sie eine doppelte Aufgabe erfüllen kann:

Einerseits nimmt sie an der letzten Anschlussstelle des Leitungsverlegeweges das abgeschnittene Leitungsende berührungssicher auf, so dass dessen blankes Leiterende für den genormten Prüffinger von außen her nicht erreichbar ist; andererseits wirkt sie aber als Führungselement für den Verlegefinger des Verlegewerkzeugs beim Positionieren des Verlegewerkzeugs über der Anschlussstelle und beim Eindrücken der Leitung in den Schneidklemmschlitz des Schneidklemmkontaktes durch das Druckglied.

Diese letztgenannte Funktion der schlitz- oder nutartigen Verlängerung oder Vertiefung an der Anschlussstelle bedingt aber eine gewisse Mindestweite der Vertiefung, die beträchtlich größer ist als der Durchmesser der Isolation der kontaktierten Leitung. Der Grund liegt darin, dass der in die Vertiefung eintauchende Verlegefinger um die beidseitig seines Leitungsführungskanales liegenden Wandungsteile dicker ist als der Außendurchmesser der Leiterisolation der in dem Führungskanal enthaltenen elektrischen Leitung, wobei dieses Dickenmaß zusätzlich noch durch das für ein leichtes Vorschieben der Leitung in dem Führungskanal erforderliche Übermaß dessen Durchmessers vergrößert ist.

Diese den Außendurchmesser der Leiterisolation beträchtlich übersteigende Weite der schlitz- oder nutartigen Vertiefung des Gehäuses an jeder Anschlussstelle bedeutet, dass bei mehrpoligen Klemmen der Abstand nebeneinanderliegender Anschlussstellen ein bestimmtes Mindestmaß nicht unterschreiten kann, das durch die Breite des Verlegefingers und die zwischen den Anschlussstellen mit Rücksicht auf die Luft- und Kriechwege erforderlichen Wandstärken vorgegeben ist.

Es gibt aber Anwendungsfälle, bei denen es bspw. aus Platzgründen notwendig ist, benachbarte Anschlussstellen enger zusammenzurücken oder die einzelnen Anschlussstellen schmäler zu gestalten als dies mit Rücksicht auf den in die schlitz- oder nutartige Vertiefung bzw. Verlängerung des Gehäuses eintauchenden Verlegefinger möglich war. Weil nun in der Praxis damit gerechnet werden muß, dass in einem Gerät sowohl Anschlussstellen der beschriebenen bekannten Art mit auf die Dicke des Verlegefingers abgestimmter Weite der schlitz- oder nutartigen Vertiefung im Gehäuse als auch schmälere Anschlussstellen verwendet werden, muß die Möglichkeit gewährleistet bleiben, unabhängig von der speziellen Gestaltung der Anschlussstellen in einem Arbeitsgang ohne Werkzeugwechsel oder dergleichen vollautomatisch zu verdrahten.

Daraus ergibt sich die der Erfindung zugrundeliegende Aufgabe, nämlich das eingangs genannte Verdrahtungsverfahren derart weiterzuentwickeln, dass es auch die automatische Verdrahtung von Anschlussstellen erlaubt, deren Abmessungen ohne Rücksicht auf den Verlegefinger lediglich im Hinblick auf die einzuhaltenden Luft- und Kriechstrecken gewählt sind, wobei gleichzeitig aber auch die Kontaktierung an den in bekannter Weise ausgebildeten Kontaktstellen in gleicher Weise möglich bleibt. Außerdem will die Erfindung ein zur Durchführung diese Verfahrens geeignetes Verlegemittel schaffen.

Zur Lösung dieser Aufgabe weist das erfindungsgemäße Verfahren die Merkmale des Patentanspruchs 1 auf, während das Leitungsverlegemittel erfindungsgemäß durch die Merkmale des Patentanspruchs 7 gekennzeichnet sind.

Bei dem neuen Leitungsverlegeverfahren bleibt der Verlegefinger beim Kontaktieren der Leitung außerhalb der die Außenabmessungen der Anschlussstelle bestimmenden Gehäuseteile der Anschlussklemmittel. Die Abmessungen der Gehäuseteile können deshalb völlig unabhängig von dem Verlegefinger vorgewählt werden, wie dies für die Bedürfnisse des jeweiligen Einsatzzweckes, unter Berücksichtigung der erforderlichen Luft- und Kriechstrecken notwendig ist. Trotzdem bleibt eine einwandfreie Kontaktierung der Leitung an der jeweiligen Anschlussstelle gewährleistet, wie auch keinerlei Verlangsamung oder Behinderung der automatischen Verdrahtung selbst in Kauf zu nehmen ist. An Anschlussstellen, die in der bekannten Weise mit einer auf die Abmessungen des Verlegefingers abgestimmten schlitz- oder nutartigen Vertiefung versehen sind, erfolgt die Verdrahtung in der bisher gebräuchlichen Weise, ohne dass irgendwelche Anderungen erforderlich wären.

Das neue Leitungsverlegemittel selbst ist kompakt in seinem Aufbau und leicht zu steuern, d.h. es erfordert keine zusätzlichen Maßnahmen an dem zu seiner Bewegung dienenden Industrieroboter oder Portal. Die Leitung wird einwandfrei in den Schneidklemmschlitz des Schneidklemmkontaktes eingedrückt, wobei eine Führung sowohl des Druckgliedes und damit auch des Leitungsverlegemittels wie auch - falls erforderlich - eine Vorfixierung und Positionierung der Leitung beim Einführen in den Einführschlitz der Anschlussstelle möglich sind.

Zum weiteren Stand der Technik der Leitungsverlegemittel sei verwiesen auf die DE-AS 1 290 210, die US-PS 3 930 525 und die US-PS 4 703 543 und die DE 43 12 777 A1, um lediglich einige Beispiele zu erwähnen. Alle diese Leitungsverlegemittel sind aber nicht zur Durchführung des erfindungsgemäßen Verfahrens eingerichtet. Anschlussstellen, deren Kontaktierzonen Schneidklemmkontakte enthalten, sind ebenfalls in vielfältiger Ausführungsform bekannt. Als Beispiel dafür sei die DE 32 36 868 A1 erwähnt, deren Anschlussstellen zwar eine berührungssichere Verwahrung eines abgeschnittenen Leiterendes erlauben, aber insgesamt so gestaltet sind, dass sie nicht in ein Rastermaß passen.

Vorteilhafte Weiterbildungen des neuen Verfahrens und des neuen Leitungsverlegemittels sind Gegenstand von Unteransprüchen.

In der Zeichnung sind Ausführungsbeispiele des Gegenstandes der Erfindung dargestellt. Es zeigen:
- Fig.1: ein Leitungsverlegewerkzeug gemäß der Erfindung in einer schematischen Seitenansicht, im Einsatz bei der automatischen Verdrahtung eines elektrischen Baugruppenelementes in Gestalt eines magnetischen Vorschaltgerätes,
- Fig.2: die Anschlussstellen des Vorschaltgeräts nach Fig. 1, in einer perspektivischen schematischen Darstellung.
- Fig. 3: eine mehrpolige Reihenklemme mit Anschlussstellen ähnlich wie in Fig. 2 dargestellt in einer Seitenansicht, entsprechend dem Pfeil III der Fig. 2 und im Ausschnitt sowie in einem anderen Maßstab,
- Fig.4/5: die Klemme nach Fig. 3, geschnitten längs der Linie IV-IV der Fig. 3 bzw. 5-5 der Fig. 4, in einer Seitenansicht bzw. in einer Draufsicht und jeweils im Ausschnitt,
- Fig. 6: eine mehrpolige Klemme mit einer Anschlussstelle in abgewandelter Ausführungsform, in einer Darstellung ähnlich Fig. 3,
- Fig.7/8: die Anordnung nach Figur 6, geschnitten längs der Linie VII-VII der Fig. 6 bzw. 8-8 der Fig. 7, jeweils in einer Seitenansicht bzw. einer Draufsicht,
- Fig. 9: eine Klemme mit Anschlussstellen in einer weiteren abgewandelten Ausführungsform, in einer Darstellung ähnlich Fig. 3,
- Fig.10/11: die Anordnung nach Fig. 9, geschnitten längs der Linie X-X der Fig. 9 bzw. 11-11 der Fig. 10, jeweils in einer Seitenansicht bzw. einer Draufsicht,
- Fig. 12: eine Klemme mit Anschlussstellen in einer weiteren abgewandelten Ausführungsform in einer Darstellung entsprechend Fig. 3,
- Fig.13/14: die Anordnung nach Fig. 12 geschnitten längs der Linie XIII-XIII der Fig. 12 bzw. XIV-XIV der Fig. 13, jeweils in einer Seitenansicht bzw. in einer Draufsicht,
- Fig. 15: eine Klemme mit Anschlussstellen in einer weiteren abgewandelten Ausführungsform, in einer Darstellung entsprechend Fig. 3,
- Fig. 16: die Anordnung nach Fig. 15, geschnitten längs der Line XVI-XVI der Fig. 15, in einer Seitenansicht,
- Fig.17-19: verschiedene Ausbildungen der Schneidklemmkontakte bei einer Klemme mit Anschlussstellen bspw. entsprechend Fig. 12, in einer Schnittdarstellung entsprechend Fig. 14 und in der Draufsicht,
- Fig.20-24: das Leitungsverlegemittel der Einrichtung nach Fig. 1 in schematischer ausschnittsweiser Darstellung in der Zuordnung zu der Anschlußstelle einer Klemme gemäß den Fig. 12 - 14, unter Veranschaulichung verschiedener zeitlich aufeinanderfolgender Phasen des Ablaufes des erfindungsgemäßen Verfahrens beim Anschluß der endlos zugeführten Leitung an die erste und die letzte Anschlußstelle des Leitungsverlegungswegs sowie beim Durchverdrahten,
- Fig. 25: das Druckglied des Leitungsverlegemittels nach einer der Fig. 20 - 24 in der Zuordnung zu der in den Fig. 20 - 24 dargestellten Anschlußstelle im Querschnitt, in der Draufsicht und in einem anderen Maßstab und
- Fig.26-29: das Verlegemittel nach den Fig. 20 - 24 in der Zuordnung zu einer anders ausgebildeten Anschlußstelle entsprechend den Fig. 15, 16, unter Veranschaulichung verschiedener zeitlich aufeinanderfolgender Phasen des Ablaufs des erfindungsgemäßen Verfahrens beim Anschluß des Leitungsanfangs und des Leitungsendes an die erste bzw. letzte Anschlußstelle des Leitungsverlegeweges.

Das Verfahren zur Direktverdrahtung elektrischer Geräte und Baugruppenelemente kann vorteilhafterweise zur Verdrahtung von Leuchten verwendet werden, wie dies in der DE 42 18 741 A1 erläutert ist. Es geht von einem vormontierten Leuchtenkasten aus, der die zum Betrieb der Gasentladungslampen erforderlichen elektrischen Schaltelemente enthält, die nach einem vorgegebenen Lageplan lagerichtig fest auf dem Kastenboden befestigt sind und von denen in den Fig. 1,2 lediglich ein elektrisches Vorschaltgerät 1 veranschaulicht ist, das mit erfindungsgemäß gestalteten Anschlußstellen ausgebildet ist. Diese Anschlußstellen 2 sind alle nach dem gleichen Grundprinzip mit einer Kontaktierzone nach der Schneidklemmtechnik gestaltet. Ihre Ausbildung ist im einzelnen beispielhaft aus den Fig. 2 bis 5 zu ersehen, anhand derer das Prinzip erläutert werden soll:

Jede Anschlußstelle 2 ist in einem aus Isoliermaterial (Kunststoff) bestehendem Gehäuse 4 eines Klemmittels, bspw. einer Anschlußklemme, ausgebildet, die einpolig oder, wie in Fig. 2 dargestellt, zweipolig oder auch mehrpolig sein kann, wie dies Fig. 3 zeigt. Das Isolierstoffgehäuse 4 ist in Fig. 2 im wesentlichen quaderförmig und unten mit einer Befestigungseinrichtung in Gestalt eines Bügels 5 versehen, mit dem es an einer hochgebogenen ausgeschnittenen Lasche 6 eine Sockelplatte 7 des Vorschaltgerätes 1 befestigt ist.

Auf einem in Fig. 4 bei 8 angedeuteten kastenförmigen Sockelkeil des Gehäuses 4 sind in gleichen Abständen parallele, vertikale Wände 9, 10 angeformt, die jeweils eine Kontaktierzone 3 (Fig. 5) seitlich begrenzen. In jeder Kontaktierzone ist ein metallischer Schneidklemmkontakt 11 quer zu der Längserstreckung der Wände 9, 10 verlaufend angeordnet, der in bekannter Weise einen Schneidklemmschlitz 12 aufweist, welcher sich zu der Leitungs-Einführseite hin öffnet, die in Fig. 2 die Oberseite des Gehäuses 4 ist. Der in nicht weiter dargestellter Weise mit der Wicklung des Vorschaltgerätes 1 elektrisch leitend verbundene blättchen- oder laschenförmige Schneidklemmkontakt 11 ist an seinen gegenüberliegenden Schmalseiten in parallelen Nuten 13 in den zugehörigen Wänden 9, 10 mit Spiel aufgenommen, derart, daß die den Schneidklemmschlitz 12 begrenzenden Schenkel des Schneidklemmkontaktes 11 beim Eindrücken einer zu kontaktierenden Leitung elastisch ausweichen können.

Beidseitig des Schneidklemmkontaktes 11 sind an die beiden Seitenwände 9, 10 innen rippen- oder leistenartige Vorsprünge 14 angeformt, die jeweils paarweise einander gegenüberliegen und miteinander jeweils einen Leitungseinführschlitz 15 begrenzen, der zur Einführseite hin offen ist und eine im wesentlichen U-förmige Gestalt aufweist. Die rippen- oder leistenartigen Vorsprünge 14 stehen, in Längsrichtung der Wände 9, 10 gesehen, im Abstand von dem Schneidklemmkontakt 11; sie bilden gleichzeitig die seitliche Begrenzung der Kontaktierzone 3, die somit in einer Kammer von im wesentlichen rechteckiger Querschnittsgestalt enthalten ist. An die beiden Einführschlitze 15 jeder Anschlußstelle 2 schliessen sich auf beiden Seiten zwei schlitz- oder nutartige Vertiefungen an, die Verlängerungen der Einführschlitze 15 bilden und sich zu der Vorder- bzw. Rückseite des Gehäuses 4 sowie zu der Leitungs-Einführseite hin öffnen. Die schlitz- oder nutartigen Verlängerungen 16, die Einführschlitze 15 und der Schneidklemmschlitz 12 liegen jeweils in einer gemeinsamen Symmetrieebene, die in Fig. 5 bei 17 angedeutet ist. Die Tiefe der Verlängerungen 16 ist bei diesem Ausführungsbeispiel etwas größer als jene der Einführschlitze 15, die, wie aus den Fig. 3 und 4 zu entnehmen, im wesentlichen gleich der Tiefe der Schneidklemmschlitze 12 ist.

Es sind aber auch Ausführungsformen denkbar, bei denen die Verlängerungen 16 die gleiche Tiefe wie die Einführschlitze 15 und die Schneidklemmschlitze 12 aufweisen, d.h. daß die Bodenwand 18 der jeweiligen Verlängerung 16 mit der unteren Berandung 19 des Schneidklemmschlitzes 12 im wesentlichen fluchtet, wie dies in Fig. 13 veranschaulicht ist. Damit wird erreicht, daß die in den Schneidklemmschlitz 12 eingedrückte kontaktierte Leitung beidseitig des Schneidklemmkontaktes 11 auf dem Boden der schlitz- oder nutartigen Vertiefungen oder Verlängerungen 16 aufliegt. Dadurch ergibt sich eine Sicherheit gegen ein eventuelles Überdrücken oder Abschneiden der Leitung im Grunde des Schneidkontaktschlitzes 12, während gleichzeitig die Bauhöhe der ganzen Klemme an der Anschlußstelle verringert werden kann.

Um das Einführen der Leitung in die Einführschlitze 15 zu erleichtern, sind die Wände 9, 10 im Bereiche der rippen- oder leistenartigen Vorsprünge 14 mit nach innen weisenden Einführschrägen 19 ausgebildet, denen entsprechende Einführschrägen 19a an den danebenliegenden anschliessenden Wandbereichen zugeordnet sind (vergleiche Fig. 2).

Die Länge, Tiefe und Weite jeder der schlitz- oder nutartigen Verlängerungen 16 ist so gewählt, daß das Ende einer bspw. entsprechend Fig. 21 in dem Schneidklemmschlitz 12 des Schneidklemmkontaktes 11 der jeweiligen Anschlußstelle kontaktierten Leitung 20 in der Verlängerung 16 berührungssicher verwahrt ist. Das bedeutet, daß der "Normprüffinger" bei der Prüfung auf Berührungssicherheit nicht bis an das freie blanke Stirnende der in der Nähe des Schneidklemmkontaktes 11 abgeschnittenen Leitung 20 vordringen kann. Dabei ist die Weite der Vertiefungen 16 auf den Außendurchmesser der Isolation der zu kontaktierenden Leitung 20 abgestimmt; sie ist, wie bspw. Fig. 21, Fig. 22 zeigen, lediglich geringfügig größer als dieser Außendurchmesser, kann aber auch gleich oder sogar geringfügig kleiner als dieser Außendurchmesser sein. Die Weite der Einführschlitze 15 ist in jedem Fall so, daß sie etwas kleiner oder allenfalls im wesentlichen gleich dem Außendurchmesser der Isolation der zu kontaktierenden Leitung 20 ist, so daß diese an der elastisch zusammengdrückten Isolation gehalten und damit zugentlastet oder aber zumindest seitlich geführt ist.

Die nebeneinanderliegenden Anschlußstellen 2, d.h. der seitliche Abstand der Mitten benachbarter Schneidklemmschlitze ist durch Minimierung der Wandstärken der Seitenwände 9, 10, der Schneidkontaktbreite, der Weite der schlicz- oder nutartigen verlängerungen 16, etc. einem kleinen vorgegebenen Rastabstand von z.B. 3,5 mm entsprechend ausgebildet. Die ganze Anschlußstelle entspricht in ihrer Breiten- und Längen- sowie in gegebenenfalls auch in ihrer Tiefendimension einem vorgegebenen Rastermaß, dessen minimale Größe durch die Erfordernisse der mindestens einzuhaltenden Luft- und Kriechstrecken bestimmt ist.

Die schlitz- oder nutartigen Vertiefungen oder Verkleinerungen 16 können an ihrem von dem Schneidklemmkontakt 11 abliegenden stirnseitigen Ende jeweils an den die Vertiefung begrenzenden Wänden 9, 10 angeformte, einander gegenüberliegende rippenartige Vorsprünge 22 aufweisen, wie dies bspw. in den Fig. 8, 14 sowie 17 bis 19 veranschaulicht ist. Diese paarweise einander gegenüberliegenden rippen- oder leistenartigen Vorsprünge 22 begrenzen jeweils zur Einführseite hin randoffene Aufnahmeschlitze 23 für die Leitung 20, welche an der Einführseite mit nach außen zu sich erweiternden Einführschrägen 19 versehen sind und deren Weite in der Regel kleiner oder höchstens gleich dem Außendurchmesser der Isolation der zu kontaktierenden Leitung 20 bemessen ist. Auf diese Weise wird die kontaktierte Leitung 20 auch an dieser von dem Einführschlitz 15 entfernten Stelle zugfest gehalten, wobei gleichzeitig ein äußerer Abschluß der Vertiefung 16 bei eingefügter Leitung erreicht wird.

Im übrigen brauchen die Einführ- und die Aufnahmeschlitze 15, 23 über ihre Tiefe nicht eine konstante Weite aufzuweisen. Es ist häufig zweckmäßig, die rippen- oder leistenartigen Vorsprünge 14 bzw. 22 über die Nuttiefe abzusetzen, derart, daß sich bspw. in der Nähe des Nutenbodens eine geringere Weite und damit eine stärkere Klemmung für die eingepresste Leitung ergibt. Dieser Bereich verringerter Weite ist für die Einführschlitze 15 bei der Ausführungsform nach Fig. 3 bei 15a zu ersehen. Bei den Ausführungsformen nach den Fig. 6, 12 und 15 sind die Bereiche verringerter Schlitzweite bei den Aufnahmeschlitzen 23 zwischen jeweils paarweise einander gegenüberliegenden Rückhaltenasen 24 vorhanden. Die Rückhaltenasen 24 sind an den rippen- oder leistenartigen Vorsprüngen 22 im Abstand von dem Schlitzboden angeformt; sie weisen eine zum Schlitzboden hin keilförmig sich verengende Profilgestalt auf und sind mit Rückhalteschultern 25 ausgebildet, die ein unbeabsichtigtes Freikommen einer in den jeweiligen Aufnahmeschlitz eingedrückten Leitung 20 verhindern. Entsprechende Maßnahmen können auch an den die Einführschlitze 15 begrenzenden rippen- oder leistenartigen Vorsprüngen 14 vorgesehen sein. Im übrigen verlängern die rippen- oder leistenartigen Vorsprünge 14 und 22 die Luftund Kriechwege, so daß sie eine weitere Minimierung der Abmessungen der Anschlußstelle bei der Einpassung in das Rastermaß erlauben.

Um trotz dieser Minimierung eine ausreichende Stabilität und Klemmwirkung der Schneidklemmkontakte 11 zu gewährleisten, kann es bei sehr kleinen Abmessungen zweckmäßig sein, die Schneidklemmkontakte 11 nicht mehr, wie in Fig. 5 , 19 dargestellt, als einfache ebene Blättchen auszubilden, sondern sie im Querschnitt profiliert zu gestalten. Beispiele dafür sind in den Figuren 17, 18 veranschaulicht. Bei der Ausführungsform nach Fig. 17 ist der Schneidklemmkontakt 11a im Querschnitt U-förmig und in der Kontaktierzone 3 auf einer Seite durch angeformte Rippen 26 an den Seitenwänden 9, 10 der Anschlußstelle der einen Axialrichtung fixiert, während die Fixierung in der anderen Axialrichtung durch die rippen- oder leistenartigen Vorsprünge 14 des Einführschlitzes 15 geschieht.

Bei der Ausführungsform nach Fig. 18 ist der Schneidklemmkontakt 11b im Querschnitt S-förmig gestaltet. Er stützt sich in der Achsrichtung der Verlängerungen 16 beidseitig an den die Einführschlitze 15 begrenzenden rippen- oder leistenartigen Vorsprüngen 14 ab.

Abhängig von dem Einsatzzweck der jeweiligen Anschlußstelle 2 sind auch Ausführungsformen denkbar, bei denen sich an den dem Schneidklemmkontakt 11 benachbarten Einführschlitz 15 lediglich auf einer Seite eine zu der Gehäuseaußenseite führende schlitz- oder nutartige Verlängerung 16 anschliesst. Das im folgenden beschriebene Verdrahtungsverfahren erlaubt es außerdem die Anschlußstellen so auszubilden, daß eine der nut- oder schlitzartigen Vertiefungen 16 auf ihrer von dem Schneidklemmkontakt 11 abliegenden Stirnseite durch eine angeformte Stirnwand 27 verschlossen ist, wie dies in den Fig. 7, 8 dargestellt ist. Eine solche Anschlußstelle ist insbesondere zur Verwendung für den Leitungsanfang oder das Leitungsende geeignet. In Weiterführung dieses Gedankens kann die Stirnwand 27 auch in Form einer dünnen Spritzhaut oder mit Sollbruchlinien oder dergleichen gestaltet sein, so daß sie beim Eindrücken der Leitung 20 in die Verlängerung 16 ausgebrochen werden kann. Es können auch beide Verlängerungen 16 der Anschlußstelle 2 mit entsprechend ausbrechbaren Stirnwänden versehen sein.

Ein solcher stirnseitiger Verschluß der schlitz- oder nutartigen Vertiefungen 16 kann auch in anderer Weise realisiert werden. Ein Beispiel dafür ist in den Fig. 9 bis 11 veranschaulicht. Bei dieser Ausführungsform sind an die Seitenwände 9, 10 in der Nähe der Gehäusestirnwände innen elastisch schwenkbare Flügel 28 angeformt, die einander überlappend angeordnet und auf der Einführseite jeweils mit einer Einführschräge 29 versehen sind. Beim Eindrücken einer Leitung 20 in die jeweilige schlitz- oder nutartige Verlängerung 16 weichen die Flügel 26 elastisch zur Seite, wobei sie sich innen an die Seitenwände 9, 10 anlegen und in das weiche Isoliermaterial der Leitung eindrücken, so daß sie gleichzeitig eine zusätzliche Zugentlastung bilden.

Die automatische Verdrahtung von mit den beschriebenen Anschlußstellen 2 ausgebildeten Geräten oder Bauelementen erfolgt unter Verwendung eines Leitungsverlegemittels in Gestalt eins Leitungsverlegewerkzeuges, wie es grundsätzlich in Fig. 1 dargestellt ist. Das Leitungsverlegemittel weist ein Gehäuse 30 auf, das an einem Industrieroboter oder einem Portal-Handhabungsgeräte befestigt ist, der bzw. das es erlaubt das Leitungsverlegemittel bezüglich eines in eine Bereitschaftstellung gebrachten, zu verdrahtenden Gerätes auf vorgegebenen programmierten Leitungsverlegewegen zu bewegen. Dies ist im einzelnen in der DE 42 18 741 A1 (US-PS 5 515 606) beschrieben. Auf die Offenbarung dieser Druckschrift wird insoweit Bezug genommen. An dem Gehäuse 30 ist unten vorragend ein vertikaler Leitungs-Verlegefinger 31 angeordnet, dessen im wesentlichen rechteckigen Querschnittsgestalt bei 32 bspw. in Fig. 20 angedeutet ist. Der unten abgerundete Verlegefinger 31 enthält einen Leitungsführungskanal 33, welcher anschliessend an ein gerades Kanalstück in der Nähe des unteren Endes des Verlegefingers 31 um 90° gekrümmt ist und in einer ebenen Seitenfläche 34 des Verlegefingers 31 mit einer Leitungsaustrittsöffnung 35 im geringen Abstand von der Bodenseite 36 des Verlegefingers 31 mündet. Der Leitungsführungskanal 33 findet in dem Gehäuse 30 seine Fortsetzung in einem Führungsrohr dem ein aus zwei bei 34 (Fig. 1) angedeuteten Bandrollenpaaren und darum geschlungenen endlosen Antriebsbändern 35 bestehender Bandantrieb für die Leitung 20 zugeordnet ist, die im Bereiche des Gehäuses 30 lediglich durch eine gestrichelte Linie angedeucet ist. Dem Bandantrieb ist ein Mess-System für die Leitung 20 vorgeschaltet von dem lediglich ein Messrad 70 angedeutet ist. Die Ausbildung dieses Bandantriebes ist bekannt und deshalb nicht weiter erläutert. Insoweit wird ebenfalls auf die DE 42 18 741 A1 (US-PS 5 515 606) verwiesen. Der Bandantrieb erlaubt es, die von einer Vorratsrolle endlos zugeführte Leitung 20 in Synchronisation mit der Verfahrbewegung des Verlegefingers 31 so zu fördern, daß die aus der Austrittsöffnung 35 austretende Leitung zwischen den zu kontaktierenden Anschlußstellen spannungsfrei verlegt wird.

Ein an dem Gehäuse 30 befestigtes Bildverarbeitungssystem 360 bildet mit seiner Bildaufnahmeeinrichtung 370 Lagefühlmittel, die es erlauben den Verlegefinger 31 beim Ansteuern einer Anschlußstelle 2 exakt lagerichtig relativ zu dieser zu positionieren.

Auf der vertikalen Seitenfläche 34 des Verlegefingers 31 ist ein nach Art eines Druckstempels ausgebildetes Druckglied 37 (Fig. 20, 21) vertikal verschieblich gelagert, das mit einem eigenen Stellantrieb 380 in dem Gehäuse 30 (Fig. 1) gekuppelt ist, welcher es erlaubt das Druckglied 37 relativ zu dem Verlegefinger 31 programmgesteuert vertikal zu verschieben. Auf seiner der Seitenfläche 34 des Druckgliedes 3 benachbarten Seite ist das Druckglied 37 als Abschneidemittel wirkend ausgebildet. Zu diesem Zwecke ist bei der dargestllten Ausführungsform an dem Druckglied eines als Verschleissteil auswechselbare Messerklinge 38 befestigt, deren teilkreisförmig gestaltete Schneidkante 390, die Bewegung des Druckgliedes 37 mitmachend, unmittelbar auf der Seitenfläche 34 entlang gleitet und mit der das Gegenmesser bildenden Berandung der Leitungsaustrittsöffnung 35 die Leitung 20 an der Leitungsaustrittsöffnung 35 abschneiden kann. Die Messerklinge 38 ist schmäler als der Verlegefinger 31 und weist eine lediglich geringe Dicke auf, wie dies bspw. aus Fig. 20 zu entnehmen ist.

Die nach unten weisende Stirnfläche des Druckgliedes 37 ist mit einer über ihre Länge hindurch verlaufenden symmetrischen Hohlkehle 40 teilkreisförmiger Querschnittsgestalt versehen, deren Radius dem Außendurchmesser der zu kontaktierenden Leitung 20 angepasst ist. Dadurch wird erreicht, daß das aus der Austrittsöffnung 345 waagerecht austretende Leitungsstück von der Hohlkehle 40 aufgenommen und in dieser seitlich geführt ist. Die Messerklinge 38 ist mit ihrer Schneidkante 390 gegenüber der Hohlkehle 40 leicht. zurückgestezt, um eine eventuelle scharfe Kante und einen unerwünschten Widerstand bei der Leitungsförderung zu vermeiden. Eventuelle Höhenunterschiede der Stirnfläche des Druckgliedes 37 und der oberen Berandung der Leitungsaustrittsöffnung 35 können dadurch ausgeglichen werden, daß die untere Geometrie des Druckglieds 37 in der Nähe der Seitenfläche 34 des Verlegefingers 31 bei 41 leicht abgeschrägt ist, wodurch erforderlichenfalls ein Gegenrichten des Leitungsendes nach dem Austritt aus dem Verlegefinger 31 erzielt wird.

Das Druckglied 37 weist in seinem unteren Teil eine im wesentlichen rechteckige, seitlich geradflächig begrenzte Gestalt auf, wobei seine Wandstärke oder maximale Dicke nicht wesentlich größer als der Außendruchmesser der Isolation der zu kontaktierenden Leitung 20 ist. Es ist auf seinen beiden gegenüberliegnden Breitseiten mit parallelen, einander paarweise gegenüberligenden Profilnuten 42, 43 versehen, die zu der unteren Stirnfläche durchgehen und zwei in einer gemeinsamen Symmetrieebene 45 (Fig. 25) liegende stegartige, schmale Druckflächenabschnitte 46, 47 seitlich begrenzen, deren Breite jeweils an die Weite eines Schneidklemmschlitzes 12 angepasst ist. Sie ist in jedem Fall kleiner als der Durchmesser des Leiters der zu kontaktierenden Leitung 20. Die beiden Druckflächenabschnitte 46, 47 sind gleich lang und in einem gegenseitigen Abstand angeordnet, der auf das Rastermaß der Anschlußstelle abgestimmt ist. Wie insbesondere aus Fig. 25 zu entnehmen, ist jeder der Druckflächenabschnitte 46, 47 in Längsrichtung durch zwei leistenförmige Führungsabschnitte 48, 49 größerer Breite oder Wandstärke begrenzt, deren Breite mit Spiel etwa der Weite der Einführschlitze 15 und der gegebenenfalls vorhandenen Aufnahmeschlitze 23 am stirnseitigen Ende der jeweiligen schlitz- oder nutartigen Verlängerung 16 entspricht. Die Führungsabschnitte 48, 49 können auf der der Druckfläche 46 zugewandten Seite an ihren Kanten angefast oder abgerundet sein, wie dies bei den Führungsabschnitten 48 angedeutet ist. Insbesondere die Figuren 21, 22 und 25 zeigen, daß die Wandstärke 32 des Druckgliedes 37 so gewählt ist, daß es in die schlitzoder nutartigen Verlängerungen 16 der Anschlußstelle 2 mit seitlichem Spiel eintauchen kann.

Die Breite der Nuten 42, 43 ist gleich groß und an das Rastermaß der Anschlußstelle in der Weise angepasst, daß, wie insbesondere aus Fig. 23 bis 25 zu entnehmen, bei in die eine Verlängerung 16 eintauchendem Druckglied 37 die beiden Führungsabschnitte 48, 49 des in den Schneidklemmschlitz 12 eingeschobenen Druckflächenabschnittes 46 in den beiden Einführschlitzen 15 dieses Schneidklemmkontaktes 11 aufgenommen sind, während die die Kontaktierzone 3 begrenzenden rippen- oder leistenartigen Vorsprünge 14 zwischen der Messerklinge 38 und der gegenüberliegennen Seitenwand der Nut 43 mit seitlichem Spiel liegen. In der in den Fig. 20 bis 22 dargestellten, um einen Rastenabstand verschobenen Stellung taucht das Druckglied 37 in beide Verlängerungen 16 ein, wobei der Druckflächenabschnitt 46 in den Schneidklemmschlitz 12 eingeführt ist. Die dem Druckflächenabschnitt 46 benachbarten Führungsabschnitte 48, 49 greifen wieder von außen her in die beiden Führungsschlitze 15 der Kontaktierzone 3 ein, während die Messerklinge 38 außen seitlich neben dem Gehäuse 4 sich befindet.

Das Druckglied 37 kann deshalb beim Eintauchen in die schlitz- oder nutartigen Verlängerungen 16 und in die Kammer der Kontaktierzone 3 in der Anschlußstelle 2 gleichzeitig eine exakt lagerichtige Führung und Positionierung des jeweiligen Druckflächenabschnittes 46 bzw. 47 zu dem Schneidklemmschlitz 12, an dem die Kontaktierung der einzudrückenden Leitung 20 stattfindet, bewirken.

Der Abstand der beiden jeweils eine Eindrückzone bildenden Druckflächenabschnitte 46, 47 findet sich somit in der Anschlußstellengeometrie wieder. Die Teilung Rand links - Mitte Kontakt-Rand rechts der die Anschlußstelle 2 begrenzenden Gehäuseteile ist somit mit dem Abstand und der Länge der von den Druckflächenabschnitten 46, 47 gebildeten Eindrückzonen so abgestimmt, daß eine Kollision des Druckgliedes 37 mit Gehäuseteilen beim Eindrücken und Kontaktieren der Leitung 20 ausgeschlossen ist.

Die automatische Verdrahtung der eingangs beschriebenen Anschlußstellen 2 mittels des vorstehend erläuterten Leitungsverlegemittels ist in den Fig. 20 bis 24 veranschaulicht:

Das Druckglied 37 isc durch seine Stellvorrichtung 380 bezüglich des Verlegefingers 31 in drei verschiedene Stellungen verstellbar:

In einer ersten Stellung, die zum Herausfahren des Druckgliedes 37 und des Verlegefingers 31 aus einer Anschlußstelle dient, befindet sich das Druckglied 37, nach Fig. 22 in einem solchen Abstand oberhalb der Leitungsaustrittsöffnung 35, daß diese unbehindert freiliegt und der Verlegefinger 31, unter gleichzeitiger Ausgabe der an der Anschlußstelle kontaktierten Leitung 20 ohne Behinderung durch Gehäuseteile der Anschlußstelle 2 von dieser horizontal wegbewegt werden kann.

In einer zweiten Stellung, der Ausgangsstellung zum Kontaktieren insbesondere des Leitungsanfanges und zum Durchverdrahten nach Fig. 20, steht das Druckglied 37 so, daß seine Druckfläche 46, 47 zumindest mit dem dem Verlegefinger 31 benachbarten Druckflächenabschnitt 47 einen glatten Übergang zu der oberen Berandung des Leitungsführungskanals 33 im Bereiche der Leitungsaustrittsöffnung 35 des Verlegefingers 31 bildet. Wie bereits erwähnt, ist dabei die Messerklinge 38 leicht nach oben zurückgesetzt, so daß die Messerschneide 390 dem Vorschub der Leitung 20 nicht hinderlich im Wege steht. In dieser Stellung ist das aus der Austrittsöffnung 35 austretende horizontale Leitungsstück auf der der Anschlußstelle 2 abgewandten Seite durch die Druckfläche 46, 47 abgestützt.

In einer dritten Stellung zum Abschneiden und Kontaktieren des Leitungsendes nach Fig. 24 ist das Druckglied 35 gegenüber dem Verlegefinger 31 nach unten zu vorgeschoben, so daß das beim Überfahren der Leitungsaustrittsöffnung 37 abgeschnittene Leitungsende in den Schneidklemmschlitz 12 der Anschlußstelle 2 eingedrückt ist, während der Verlegefinger 31 im Abstand oberhalb der Gehäuseteile der Anschlußstelle 2 gehalten bleibt. Die Verdrahtung selbst geschieht in der folgenden Weise:

Zu Beginn der Verdrahtung längs eines vorgegebenen Leitungsweges wird der Verlegefinger 31 zu der am Leitungsanfang zu kontaktierenden Anschlußstelle gebracht. Das Druckglied 37 wird an dem Verlegefinger 31 in die zweite Stellung (Fig. 20) überführt. Die Leitung 20 wird aus dem Verlegefinger so weit vorgeschoben, bis sie mit ihrem Ende unter dem von dem Verlegefinger 31 entfernt liegenden Druckflächenabschnitt 46, d.h. den Nuten 42 liegt.

Der Verlegefinger 31 wird mit dem Druckglied 37 über der Anschlußstelle 2 so positioniert, daß die von dem Druckflächenabschnitt 46 gebildete erste Eindrückzone und die Mitte der Kontaktierzone 3 miteinander fluchten. Die Teile nehmen nunmehr die Stellung nach Fig. 20 ein, in der das horizontale Leitungsstück in der Hohlkehle 40 liegend und durch die Druckfläche 46, 47 abgestützt im Abstand oberhalb des Gehäuses 4 steht.

Ausgehend von dieser Stellung fahren der Verlegefinger 31 und das Druckglied 37 gemeinsam nach unten, d.h. der Verlegefinger 31 behält seine feste räumliche Zuordnung zu dem Druckglied 37 während dieser Bewegung bei. Das Druckglied 37 taucht von oben her in die Anschlußstelle 2 ein, während der Verlegefinger und die Messerklinge 38 seitlich außerhalb des Gehäuses 4 der Anschlußstelle 2 verbleiben. Dabei geht das Druckglied 37 mit dem Verlegefinger 31 so weit nach unten, bis die Leitung 2 in dem Schneidklemmschlitz 12 einwandfrei kontaktiert ist (Fig. 21).

Sodann wird das Druckglied 37 bei ortsfest verbleibendem Verlegefinger 31, relativ zu dem Verlegefinger 31 nach oben in die erste Stellung verfahren, in der es im Abstand von dem Gehäuse 4 und damit der Anschlußstelle steht. Der Verlegefinger 31 wird mit dem Druckglied 37 zu der nächstfolgenden Anschlußstelle 2 gebracht, der der Verlegefinger 31 und das Druckglied 37 in die Ausgangsstellung nach Fig. 20 überführt werden.

Zum Durchverdrahten der Leitung 20 an einer Anschlußstelle gehen nach dem Positionieren des Verlegefingers über der Anschlußstelle der Verlegefinger 31 und das Druckglied 37 von der Ausgangsstellung nach Fig. 20 in die Stellung nach Fig. 21 über, worauf das Druckglied 37 wieder in die erste Stellung nach Fig. 22 zurückkehrt und der Verlegefinger zu der nächstfolgenden Anschlußstelle 2 fährt. Die durchverdrahtete Leitung ist in Fig. 22 bei 20a gestrichelt angedeutet.

Beim Kontaktieren des Leitungsendes werden der Verlegefinger 31 und das Druckglied 37 zunächst in die Ausgangsstellung nach Fig. 23 oberhalb der Anschlußstelle überführt, in der das Druckglied 37 in seiner zweiten Stellung steht, so daß das aus der Austrittsöffnung 35 austretende Leitungsstück auf der der Anschlußstelle 2 abgewandten Seite durch die Druckfläche 46, 47 abgestützt ist.

Der Verlegefinger 37 wird dabei so über der Anschlußstelle positioniert, daß der der Messerklinge 38 benachbarte Druckflächenabschnitt 47 und die von diesen gebildete zweite Eindrückzone mit der Mitte der Kontaktierzone 3 fluchten (Fig. 23, 25).

Bei ortsfest gehaltenem Verlegefinger 31 wird nunmehr, ausgehend von der Stellung nach Fig. 23, das Druckglied 37 in seine dritte Stellung nach unten vorgeschoben. Bei dieser Bewegung schneidet zunächst die Messerschneide 390 unmittelbar an der Berandung der Austrittsöffnung 35 die Leitung 20 ab, wobei die Öffnungsberandung als Gegenmesser wirkt. Das abgeschnittene Leitungsende wird bei der sehr raschen Bewegung des Druckgliedes 37, auch durch die Hohlkehle 40, auf der Stirnfläche des Druckgliedes 37 und insbesondere der Druckfläche 39 gehalten und in die Einführschlitze 15 sowie in den Schneidklemmschlitz 12 eingepresst, bis die Stellung nach Fig. 24 erreicht ist. Wie ein Blick auf Fig. 24, 25 zeigt, erfolgt das Abschneiden der Leitung dabei in unmittelbarer Nähe des Schneidklemmkontaktes 11.

Anschliessend kehrt das Druckglied 37 wieder in die erste oder zweite Stellung zurück, womit das Leitungsverlegemittel unbehindert zur nächsten Anschlußstelle fahren kann.

Da, wie ein Blick auf Fig. 25 zeigt, die Messerklinge 38 in die zugeordnete schlitz- oder nutartige Verlängerung 16 eintaucht, kann diese Verlängerung 16 auch stirnseitig verschlossen sein, wie dies anhand der Fig. 6 bis 11 schon erläutert wurde. Gleiches gilt sinngemäß auch für die Verhältnisse am Leitungsanfang. Dieser stirnseitige Verschluß der den Leitungsanfang oder das Leitungsende aufnehmenden schlitz- oder nutartigen Verlängerung 16, erlaubt es die endständigen Anschlußstellen noch weiter zu verkürzen, ohne den Berührungsschutz der blankliegenden Leitungsenden zu gefährden.

In bestimmten Fällen kann es zweckmäßig sein beim Abschneiden der Leitung am Leitungsende besondere Vorkehrungen zu treffen, um zu verhindern, daß das abgeschnittene Leitungsende von dem Druckglied 37 freikommt, bevor es in die Einführschlitze 15 und gegebenenfalls einen der Aufnahmeschlitze 23 eingedrückt wird. Zu diesem Zwecke kann die Leitung 20 unmittelbar vor dem Eindrücken in den Schneidklemmschlitz 12 im Bereiche der Kontaktierzone 3 relativ zu dem Schneidklemmkontakt 11 vorzentriert und vorfixiert werden. Praktisch erreicht wird dies bspw. durch die in den Fig. 15, 16 veranschaulichte Ausbildung der Anschlußstelle. Die beiden Seitenwände 9, 10 jeder Anschlußstelle 2 sind dabei im Bereiche der die Einführschlitze 15 begrenzenden rippen- oder leistenartigen Vorsprünge 14 über die obere Berandung der Seitenwände 9, 10 vorgezogen, so daß sich angeformte vorragende zungenförmige Formteile 14a ergeben, die mit Einführschrägen 19 versehen sind und die zwischen sich eine Verlängerung der die Einführschlitze 15 zur Einführseite hin vorragen lassen.

In den Fig. 26 bis 29 ist die Steuerung des Leitungsverlegemittels bei der Kontaktierung einer solchen Anschlußstelle veranschaulicht. Bei der Kontaktierung des Leitungsanfangs entsprechend den Fig. 26, 27 werden zunächst der Verlegefinger 31 und das in der zweiten Stellung stehende Druckglied 37 so über der Anschlußstelle positioniert, daß der Druckflächenbereich 46 mit der Mitte der Kontaktierzone 3 fluchtet. Dabei kann das horizontale Leitungsstück 20 bereits zwischen die zungenförmigen Formteile 14a gebracht werden, so daß eine Vorzentrierung und Vorfixierung der Leitung erreicht wird bevor die eigentliche Kontaktierung erfolgt.

Grundsätzlich gleiches gilt für das Durchverdrahten und für das Abschneiden der Leitung, das anhand der Fig. 28, 29 leicht zu verstehen ist. Ersichtlich ist die Leitung 20 bereits in der Ausgangsstellung nach Fig. 28 zwischen den Formteilen 14a aufgenommen, so daß sie bei der Bewegung in die Kontaktierstellung nach Fig. 29 nicht mehr seitlich von dem Druckglied 37 freikommen kann.

Der übrige Ablauf des Verdrahtungs- bzw. Kontaktiervorganges ist gleich wie bereits anhand der Fig. 20 bis 25 geschildert, so daß auf die entsprechenden Erläuterungen Bezug genommen werden kann.

Das im vorstehenden erläuterte automatische Verdrahtungsverfahren ist gemeinsam mit den neuem Leitungsverlegemittel, d.h. dem Verlegefinger 31 und dem Druckglied 37, auch ohne weiteres zur Verdrahtung von Anschlußstellen einsetzbar, die entsprechend der DE 42 18 741 A1 (US-PS 5 515 606) mit einer der Dicke des Verlegefingers 31 encsprechenden Weite der Verlängerung 16 der Einführschlitze 15 und damit verhältnismäßig großen Abständen zwischen benachbarten Anschlußstellen ausgebildet sind. Das ist deshalb von erheblicher praktischer Bedeutung, weil in der Praxis, z.B. beim automatischen Verdrahten elektrischer Leuchten, Fälle auftreten, bei denen etwa aufgrund unterschiedlicher elektrischer Bedingungen, Anschlußstellen sowohl der bekannten Art als auch in der hier beschriebenen neuen Ausführungsform in ein und demselben Gerät eingesetzt werden. Die vollkommene Kompatibilität gewährleistet, daß unabhängig von der Art der verwendeten Anschlußstellen keinerlei Behinderung bei der automatischen Verdrahtung eintreten kann.

Der Funktionsablauf bei der Verdrahtung von in bekannter Weise gestalteten Anschlußstellen geschieht im wesentlichen wie in der erwähnten Druckschrift beschrieben. Ergänzend dazu ist folgendes zu bemerken:

Bei in der zweiten Stellung nach Fig. 20 ordnungsgemäß positioniertem Verlegefinger 31 und Druckglied 37 wird die Leitung 20 durch die Leitungsaustrittsöffnung 35 beim Kontaktieren des Leitungsanfangs soweit vorgeschoben, daß sie unterhalb des der Messerklinge 38 benachbarten Druckflächenabschnittes 47, d.h. in der zweiten Eindrückzone zu liegen kommt. Das Druckglied 37 und der Verlegefinger 31 gehen sodann gleichzeitig unter Beibehaltung ihrer.gegenseitigen räumlichen Zuordnung nach unten, wobei der Verlegefinger 31 in die zugehörige Verlängerung 16 eintaucht, deren Weite auf die Dicke des Verlegefingers abgestimmt ist.

Sowohl beim Kontaktieren des Leitungsanfangs als auch beim Durchverdrahten und beim Kontaktieren des Leitungsendes wird das Druckglied 37 bezüglich der Anschlußstelle 2 so positioniert, daß immer der der Messerklinge 38 benachbarte Druckflächenabschnitt 47 (zweite Eindrückzone) benutzt wird.

Am Leitungsende wird die Leitung vor dem Abschneiden kontaktiert. Das Abschneiden der Leitung geschieht sodann durch eine Relativbewegung zwischen dem Verlegefinger 31 und der Messerklinge 38 derart, daß dass Druckglied die kontaktierte Leitung in dem Schneidklemmschlitz 12 hält, während der Verlegefinger 31 zur Einführseite hin aus der Verlängerung 16 herausbewegt wird.

## Patentansprüche

1. Verfahren zum Verdrahten von Anschlussstellen elektrischer Geräte oder Baugruppenelemente, bei dem eine endlos zugeführte elektrische Leitung (20) mit Hilfe eines gesteuerten mechanischen Verlegemittels in Kontaktierzonen (3) der Anschlussstellen kontaktiert wird, wobei das Verlegemittel einen Verlegefinger (31) mit einer Leitungsaustrittsöffnung (35) und eine dieser benachbarte Druckfläche (46, 47) und jede Kontaktierzone wenigstens einen Schneidklemmkontakt (11) aufweist, der berührungssicher in ihn umgebenden isolierenden Gehäuseteilen aufgenommen ist,
wozu folgende Schritte durchgeführt werden:
Beim Kontaktieren des Leitungsanfangs wird die zunächst im Abstand zu der entsprechenden Kontaktierzone (3) verlaufend gehaltene Leitung (20) um eine vorbestimmte Länge aus der Leitungsaustrittsöffnung (35) des Verlegefingers (31) vorgeschoben und anschließend an die Leitungsaustrittsöffnung, auf der der Kontaktierzone (3) abgewandten Seite durch die Druckfläche (46,47) an dem Verlegemittel abgestützt; sodann wird die Leitung durch eine Relativbewegung zwischen dem Verlegemittel und der Anschlussstelle in den Schneidklemmkontakt (11) der Kontaktierzone (3) eingedrückt, wobei während dieser Relativbewegung der in fester räumlicher Zuordnung zu der Druckfläche gehaltene Verlegefinger außerhalb der Kontaktierzone und der den Schneidklemmkontakt umgebenden isolierenden Gehäuseteile verbleibend geführt wird und,
beim Kontaktieren des Leitungsendes wird ausgehend von einer Stellung des Verlegemittels, bei der das aus der Leitungsaustrittsöffnung (35) des Verlegefingers (31) austretende Leitungsstück im Abstand von der zugeordneten Kontaktierzone (3) verlaufend, auf der von dieser abgewandten Seite durch die Druckfläche (46, 47) abgestützt ist, die Leitung zunächst durch eine Relativbewegung zwischen dem Verlegefinger (31) und der Druckfläche nahe bei dem Schneidklemmkontakt abgeschnitten , wobei im Verlauf der Relativbewegung die Druckfläche in eine Stellung unterhalb der leitungsaustrittsöffnung (35) überführt wird, unmittelbar daran anschließend wird das abgeschnittene Leitungsende in den Schneidklemmkontakt eingedrückt, wobei während diesen Relativbewegungen und der Eindrückbewegung der Verlegefinger (31) außerhalb der Kontaktierzone und der den Schneidklemmkontakt umgebenden Gehäuseteile gehalten wird.

2. Verfahren nach Anspruch 1 **dadurch gekennzeichnet, daß** beim Durchverdrahten einer zwischen dem Leitungsanfang und dem Leitungsende liegenden Anschlußstelle, ausgehend von einer Ausgangsstellung der Verlegemittel, bei der die aus der Leitungsaustrittsöffnung (35) des Verlegefingers (31) austretende Leitung (20) im Abstand von der zugeordneten Kontaktierzone (3) gehalten und auf ihrer der Kontaktierzone abgewandten Seite durch die Druckfläche (46, 47) abgestützt ist, das an die Austrittsöffnung (35) anschließende Leitungsstück durch die Druckfläche in den Schneidklemmkontakt (11) eingedrückt wird, wobei der in fester räumlicher Zuordnung zu der Druckfläche gehaltene Verlegefinger außerhalb der Kontaktierzone und der den Schneidklemmkontakt umgebenden Gehäuseteile geführt wird.

3. Verfahren nach Anspruch 1 oder 2 **dadurch gekennzeichnet, daß** die Leitung (20) unmittelbar vor dem Eindrücken in den Schneidklemmkontakt (11) im Bereiche der Kontaktierzone relativ zu dem Schneidklemmkontakt vorzentriert und vorfixiert wird.

4. Verfahren nach einem der vorhergehenden Ansprüche **dadurch gekennzeichnet, daß** eine Druckfläche mit zwei in Leitungsrichtung nebeneinander in einer gemeinsamen Symmetrieebene liegenden Druckflächenabschnitten gleicher Länge verwendet wird und daß beim Kontaktieren des Leitungsanfanges sowie beim Durchverdrahten der von der Leitungsaustrittsöffnung (35) des Verlegefingers (31) weiter entfernt liegende erste Druckflächenabschnitt und beim Kontaktieren des Leitungsendes der der Leitungsaustrittsöffnung des Verlegefingers benachbarte zweite Druckflächenabschnitt zum Eindrücken der Leitung in den Schneidklemmkontakt benutzt werden.

5. Verfahren nach einem der vorhergehenden Ansprüche **dadurch gekennzeichnet, daß** beim Kontaktieren des Leitungsendes die Leitung unmittelbar an der Berandung der Leitungsaustrittsöffnung (35) des Verlegefingers abgeschnitten wird.

6. Verfahren nach einem der vorhergehenden Ansprüche **dadurch gekennzeichnet, daß** beim Kontaktieren des Leitungsendes das abgeschnittene Leitungsende beim Eindrücken in den Schneidklemmkontakt (11) gleichzeitig berührungssicher in der Kontaktierzone (3) zugeordneten isolierenden Gehäuseteilen berührungssicher verwahrt wird.

7. Leitungsverlegemittel, insbesondere zur Durchführung des Verfahrens nach einem der vorhergehenden Ansprüche, das mit einem an einem Verlegewerkzeug vorragend angeordneten und einen Leitungsführungskanal (33) enthaltenden Verlegefinger (31), dessen Leitungsführungskanal in einer Leitungsaustrittsöffnung (35) an einer Seite des Verlegefingers mündet, und
mit einem relativ zu dem Verlegefinger an dem Verlegewerkzeug auf der der Leitungsaustrittsöffnung zugewandten Seite beweglich gelagerten Druckglied (37), das stirnseitig eine Druckfläche (46,47) für eine aus der Leitungsaustrittsöffnung austretende Leitung (20) aufweist, wobei
das Druckglied relativ zu dem Verlegefinger in verschiedene Stellungen verstellbar ausgebildet ist, von denen einer ersten Stellung die Druckfläche (46,47) im Abstand von der unbehindert bleibenden Leitungsaustrittsöffnung (35) steht und in einer zweiten Stellung die Druckfläche (46,47) im Wesentlichen in der Fortsetzung der oberen Berandung der Leitungsaustrittsöffnung (35) verläuft,
**dadurch gekennzeichnet, dass** die Druckfläche (46,47) anschließend an die die Leitungsaustrittsöffnung (35) enthaltende Seite des Verlegefingers (31) angeordnet ist und dass das Druckglied (37) dazu eingerichtet ist in eine dritte Stellung relativ zu dem Verlegefinger überführt zu werden, in der die Druckfläche (46,47) unterhalb der Leitungsaustrittsöffnung (35) steht.

8. Leitungsverlegemittel nach Anspruch 7, **dadurch gekennzeichnet, dass** die quer zu der Druckfläche (46,47) gemessene Breite (32) des Druckgliedes kleiner ist als die Breite des anschließenden Verlegefingers (31).

9. Verlegemittel nach Anspruch 7 oder 8, **dadurch gekennzeichnet, dass** das Druckglied (37) auf der der Leitungsaustrittsöffnung (35) zugewandten Seite als Abschneidmittel wirkend ausgebildet ist und dass die Berandung der leitungsaustrittsöffnung (35) als Gegenmesser verwendet ist.

10. Leitungsverlegemittel nach Anspruch 9 **dadurch gekennzeichnet, dass** an dem Druckglied (37) auf der der Leitungsaustrittsöffnung (35) zugewandten Seite eine Messerklinge (38) angeordnet ist.

11. Leitungsverlegemittel nach Anspruch 10 **dadurch gekennzeichnet, dass** die Messerklinge (38) auswechselbar angeordnet ist.

12. Leitungsverlegemittel nach einem der Ansprüche 7 bis 11 **dadurch gekennzeichnet, dass** die Druckfläche des Druckgliedes (37) wenigstens zwei in Leitungslängsrichtung in einer gemeinsamen Symmetrieebene (45) liegende, im Abstand nebeneinander angeordnete Druckflächenabschnitte (46, 47) aufweist, deren Abstand und Länge auf entsprechende Rastermaße der Kontaktierzone (3) der Anschlussstelle abgestimmt sind.

13. Leitungsverlegemittel nach Anspruch 12 **dadurch gekennzeichnet, dass** das Druckglied (37) im Bereich der Druckfläche profilierte Bereiche (48, 49) aufweist, deren Profilform auf entsprechend gestaltete Profilteile der Anschlussstelle abgestimmt ist und deren quer zu der Druckflächenabschnitte gemessen Breite größer ist als die Breite der Druckflächenabschnitte (46, 47).

14. Leitungsverlegemittel nach Anspruch 12 oder 13 **dadurch gekennzeichnet, dass** die profilierten Bereiche (48, 49) an wenigstens einem Ende der Druckfläche und/oder zwischen benachbarten Druckflächenabschnitten ausgebildet sind.

15. Leitungsverlegemittel nach einem der Ansprüche 7 bis 14, **dadurch gekennzeichnet, dass** die Druckfläche (46, 47) an einem rippen- oder stegartigen Teil des Druckgliedes ausgebildet ist, dessen Wandstärke kleiner oder gleich dem Durchmessers des Leiters der zu kontaktierenden elektrischen Leitung ist.

16. Leitungsverlegemittel nach einem der Ansprüche 7 bis 15, **dadurch gekennzeichnet, dass** das Druckglied (37) eine die Druckfläche enthaltende Hohlkehle (41) aufweist.

17. Leitungsverlegemittel nach einem der Ansprüche 7 bis 16, **dadurch gekennzeichnet, dass** das Druckglied im Bereiche der Druckfläche Führungsmittel (41) für die Leitung aufweist.

## Claims

1. Method of wiring connection locations of electrical devices or assembly elements, in which a continuously fed electrical lead (20) is connected in contacting zones (3) of the connection locations by means of a controlled mechanical placement means, wherein the placement means has a placement finger (31) with a lead exit opening (35) and has a pressure surface (46, 47) adjacent to this and each contacting zone has at least one insulation displacement contact (11), which is received in insulating housing parts surrounding it in a manner to be protected against contact,
for which the following steps are performed:
in the case of contacting the leading edge of the lead, the lead (20), which is firstly held to run at a distance from the corresponding contacting zone (3), is pushed forward by a predetermined length out of the lead exit opening (35) of the placement finger (31) and adjoining the lead exit opening is supported by the pressure surface (46, 47) on the placement means on the side remote from the contacting zone (3); the lead is then pressed into the insulation displacement contact (11) of the contacting zone (3) as a result of a relative movement between the placement means and the connection location, and during this relative movement the placement finger held in fixed spatial association to the pressure surface is guided in a way to remain outside the contacting zone and the insulating housing parts surrounding the insulation displacement contact, and
in the case of contacting the lead end, working from a position of the placement means in which the section of lead exiting from the lead exit opening (35) of the placement finger (31) running at a distance from the associated contacting zone (3) is supported on the side remote from this by the pressure surface (46, 47), the lead is firstly cut off close to the insulation displacement contact as a result of a relative movement between the placement finger (31) and the pressure surface, and in the course of the relative movement the pressure surface is moved into a position below the lead exit opening (35), directly subsequent to this the cut off lead end is pressed into the insulation displacement contact, and during these relative movements and the pressing-in movement the placement finger (31) is held outside the contacting zone and the housing parts surrounding the insulation displacement contact.

2. Method according to Claim 1, **characterised in that** when wiring a connection location lying between the leading edge of the lead and the lead end, working from a starting position of the placement means in which the lead (20) exiting from the lead exit opening (35) of the placement finger (31) is held at a distance from the associated contacting zone (3) and is supported on its side remote from the contacting zone by the pressure surface (46, 47), the section of lead adjoining the exit opening (35) is pressed into the insulation displacement contact (11) by the pressure surface, and the placement finger held in fixed spatial association to the pressure surface is directed outside the contacting zone and the housing parts surrounding the insulation displacement contact.

3. Method according to Claim 1 or 2, **characterised in that** directly prior to being pressed into the insulation displacement contact (11), the lead (20) is firstly centred and fixed relative to the insulation displacement contact in the region of the contacting zone.

4. Method according to one of the preceding claims, **characterised in that** a pressure surface with two pressure surface sections of equal length lying next to one another in a joint plane of symmetry in the direction of the lead is used, and that in the case of contacting the leading edge of the lead and also in the case of wiring, the first pressure surface section located at a greater distance from the lead exit opening (35) of the placement finger (31) is used, and in the case of contacting the lead end, the second pressure surface section adjacent to the lead exit opening of the placement finger is used to press the lead into the insulation displacement contact.

5. Method according to one of the preceding claims, **characterised in that** in the case of contacting the lead end, the lead is cut off directly at the edge of the lead exit opening (35) of the placement finger.

6. Method according to one of the preceding claims, **characterised in that** in the case of contacting the lead end, when being pressed into the insulation displacement contact (11) the cut off lead end is at the same time held in insulated housing parts associated with the contacting zone (3) in a manner to be protected against contact.

7. Lead placement means, in particular for performing the method according to one of the preceding claims, with a placement finger (31) arranged to project on a placement tool and containing a lead guide duct (33), its lead guide duct opening in a lead exit opening (35) on one side of the placement finger, and
with a pressure member (37), which is disposed to be movable relative to the placement finger at the placement tool on the side facing the lead exit opening and which on the face side has a pressure surface (46, 47) for a lead (20) exiting from the lead exit opening, wherein
the pressure member is configured to be displaceable into different positions relative to the placement finger, in a first position of which the pressure surface (46, 47) stands at a distance from the unobstructed lead exit opening (35) and in a second position the pressure surface (46, 47) extends essentially as a continuation of the upper edge of the lead exit opening (35),
**characterised in that** the pressure surface (46, 47) is disposed to adjoin the side of the placement finger (31) containing the lead exit opening (35), and that the pressure member (37) is arranged to be moved into a third position relative to the placement finger, in which the pressure surface (46, 47) stands below the lead exit opening (35).

8. Lead placement means according to Claim 7, **characterised in that** the width (32) of the pressure member measured transversely to the pressure surface (46, 47) is smaller than the width of the adjoining placement finger (31).

9. Placement means according to Claim 7 or 8, **characterised in that** the pressure member (37) is configured to act as cutoff means on the side facing the lead exit opening (35), and that the edge of the lead exit opening (35) is used as counter-blade.

10. Placement means according to Claim 9, **characterised in that** a knife blade (38) is arranged on the pressure member (37) on the side facing the lead exit opening (35).

11. Placement means according to Claim 10, **characterised in that** the knife blade (38) is arranged to be replaceable.

12. Placement means according to one of Claims 7 to 11, **characterised in that** the pressure surface of the pressure member (37) has at least two pressure surface sections (46, 47) arranged at a distance next to one another and lying in a joint plane of symmetry (45) in the longitudinal direction of the lead, their distance and length being coordinated to corresponding modular dimensions of the contacting zone (3) of the connection location.

13. Placement means according to Claim 12, **characterised in that** in the region of the pressure surface the pressure member (37) has profiled areas (48, 49), the profile form of which is coordinated to correspondingly formed profile parts of the connection location and their width measured transversely to the pressure surface sections is greater than the width of the pressure surface sections (46, 47).

14. Placement means according to Claim 12 or 13, **characterised in that** the profiled areas (48, 49) are formed on at least one end of the pressure surface and/or between adjacent pressure surface sections.

15. Placement means according to one of Claims 7 to 14, **characterised in that** the pressure surface (46, 47) is formed on a rib- or web-like part of the pressure member, the wall thickness of which is smaller than or equal to the diameter of the conductor of the electrical lead to be connected.

16. Placement means according to one of Claims 7 to 15, **characterised in that** the pressure member (37) has a hollow throat (41) containing the pressure surface.

17. Placement means according to one of Claims 7 to 16, **characterised in that** the pressure member has guide means (41) for the lead in the region of the pressure surface.

## Revendications

1. Procédé de câblage de points de branchement d'appareils ou d'éléments de modules électriques, dans lequel un fil électrique (20) délivré en continu est connecté à l'aide d'un moyen de pose à commande mécanique dans des zones de connexion (3) des points de raccordement, le moyen de pose comprenant un doigt de pose (31) avec un orifice (35) de sortie du fil et une surface de pression (46, 47) voisine de celui-ci, chaque zone de connexion comportant au moins un contact auto-dénudant (11), qui est logé en étant protégé contre les contacts intempestifs dans des parties de boîtier isolantes, enveloppantes,
Avec les étapes suivantes :
pour la connexion du début du fil, le fil (20) tenu à distance de la zone de connexion (3) concernée est d'abord avancé d'une longueur prédéterminée, hors de l'orifice (35) de sortie de fil du doigt de pose (31), et est amené en appui contre la surface de pression (46, 47) du moyen de pose, derrière l'orifice de sortie de fil, du côté éloigné de la zone de connexion (3), puis le fil est pressé dans le contact auto-dénudant (11) de la zone de connexion (3) par un déplacement relatif entre le moyen de pose et le point de raccordement, le moyen de pose, lequel est maintenu dans une position fixe dans l'espace par rapport à la surface de pression, pendant ce déplacement relatif, étant déplacé en dehors de la zone de connexion et des parties de boîtier isolantes entourant le contact auto-dénudant et
pour la connexion de la fin du fil, partant d'une position du moyen de pose dans laquelle le tronçon de fil sortant de l'orifice (35) de sortie de fil du doigt de pose (31), tenu écarté de la zone de connexion (3) concernée, est en appui sur la surface de pression (46, 47) du côté éloigné dudit orifice, le fil, par un déplacement relatif entre le doigt de pose (31) et la surface de pression est d'abord coupé à proximité du contact auto-dénudant, la surface de pression, au cours du déplacement relatif, étant amenée dans une position au-dessous de l'orifice (35) de sortie de fil, à la suite de quoi l'extrémité coupée du fil est pressée dans le contact auto-dénudant, le doigt de pose (31), pendant ces déplacements relatifs et le déplacement de pression étant maintenu en dehors de la zone de connexion et des parties de boîtier isolantes entourant le contact auto-dénudant.

2. Procédé selon la revendication 1, **caractérisé en ce que** pour le câblage d'un point de raccordement situé entre le début du fil et la fin du fil, partant d'une position d'origine des moyens de pose dans laquelle le fil (20) sortant de l'orifice (35) de sortie de fil du doigt de pose (31) est maintenu éloigné de la zone de connexion (3) et est en appui sur la surface de pression (46, 47) du côté éloigné de la zone de connexion (3) concernée, la portion de fil immédiatement derrière l'orifice de sortie (35) est pressée dans le contact auto-dénudant (11) par la surface de pression, le doigt de pose maintenu dans une position fixe dans l'espace par rapport à la surface de pression, étant déplacé en dehors de la zone de connexion et des parties de boîtier isolantes entourant le contact auto-dénudant.

3. Procédé selon la revendication 1 ou 2, **caractérisé en ce que** le fil (20) juste avant son insertion dans le contact auto-dénudant (11), dans la région de la zone de connexion est précentré et préfixé par rapport au contact auto-dénudant.

4. Procédé selon une des revendication précédentes, **caractérisé en ce qu'**on utilise une surface de pression avec deux portions de surface de pression de même longueur qui sont disposées côte à côte dans la direction du fil, dans un plan de symétrie commun, et **en ce que** pour la connexion du début du fil et pour le câblage de points de connexion plus éloignés, on utilise la première portion de la surface de pression, la plus éloignée de l'orifice (35) de sortie deu fil du doigt de pose (31) pour presser le fil dans le contact auto-dénudant, et pour la connexion de la fin du fil, on utilise la deuxième portion de la surface de pression, voisine de l'orifice de sortie de fil du doigt de pose.

5. Procédé selon une des revendication précédentes, **caractérisé en ce que** pour la connexion de la fin du fil, on coupe le fil juste au niveau du bord de l'orifice (35) de sortie de fil du doigt de pose.

6. Procédé selon une des revendication précédentes, **caractérisé en ce que** pour la connexion de la fin du fil, l'extrémité coupée du fil lors de son insertion dans le contact auto-dénudant (11), est simultanément protégée des contacts intempestifs dans la zone de connexion (3) par les parties de boîtier isolantes concernées.

7. Moyen de câblage, en particulier pour la mise en oeuvre du procédé selon une des revendication précédentes, avec un doigt de pose (31) disposé porte-à-faux sur un outil de pose et comportant un canal (33) de guidage de fil, qui débouche dans un orifice (35) de sortie de fil d'un côté du doigt de pose et
avec un organe de pression (37) mobile par rapport au doigt de pose, sur le côté de l'outil de pose tourné vers l'orifice de sortie de fil, qui comporte côté frontal une surface de pression (46, 47) pour un fil (20) sortant de l'orifice de sortie de fil,
l'organe de pression pouvant être déplacé dans différentes positions par rapport au doigt de pose, avec parmi celles-ci, une première position dans laquelle la surface de pression (46, 47) est située à distance de l'orifice (35) de sortie de fil qui reste ainsi dégagé, et une deuxième position dans laquelle la surface de pression (46, 47) s'étend essentiellement dans le prolongement du bord supérieur de l'orifice (35) de sortie de fil,
**caractérisé en ce que** la surface de pression (46, 47) est disposée derrière la face du doigt de pose (31) qui contient l'orifice (35) de sortie de fil et **en ce que** l'organe de pression (37) est agencé de manière à pouvoir être amené dans une troisième position par rapport au doigt de pose, dans laquelle la surface de pression (46, 47) est située en-dessous de l'orifice (35) de sortie de fil.

8. Moyen de pose de fil selon la revendication 7, **caractérisé en ce que** la largeur (32) de l'organe de pression, mesurée transversalement à la surface de pression (46, 47), est inférieure à la largeur du doigt de pose (31) consécutif.

9. Moyen de pose de fil selon la revendication 7 ou 8, **caractérisé en ce que** l'organe de pression (37) du côté tourné vers l'orifice (35) de sortie de fil est conformé en moyen de coupe et **en ce que** le bord de l'orifice (35) de sortie de fil est utilisé comme contre-lame.

10. Moyen de pose de fil selon la revendication 9, **caractérisé en ce qu'**une lame de couteau (38) est disposée sur l'organe de pression (37), sur la face de celui-ci tournée vers l'orifice (35) de sortie de fil.

11. Moyen de pose de fil selon la revendication 10, **caractérisé en ce que** la lame de couteau (38) est échangeable.

12. Moyen de pose de fil selon une des revendications 7 à 11, **caractérisé en ce que** la surface de pression de l'organe de pression (37) comporte au moins deux portions (46, 47) de surface de pression qui sont disposées côte à côte dans la direction longitudinale du fil, dans un plan de symétrie (45) commun, dont l'espacement et la longueur sont adaptés aux dimensions de grille correspondantes de la zone de connexion (3) du point de raccordement.

13. Moyen de pose de fil selon la revendication 12, **caractérisé en ce que** l'organe de pression, dans la région de la surface de pression, présente des parties profilées (48, 49), dont la forme est adaptée à des éléments profilés correspondants du point de raccordement et dont la largeur, mesurée transversalement aux portions de surface de pression est supérieure à la largeur des portions de surface de pression (46, 47).

14. Moyen de pose de fil selon la revendication 12 ou 13, **caractérisé en ce que** les parties profilées (48, 49) sont aménagées en au moins une extrémité de la surface de pression et/ou entre des portions de surface de pression voisines.

15. Moyen de pose de fil selon une des revendications 7 à 14, **caractérisé en ce que** la surface de pression (46, 47) est aménagée sur une partie en forme de nervure ou de cloison de l'organe de pression, dont l'épaisseur de paroi est inférieure ou égale au diamètre du conducteur du fil électrique à connecter.

16. Moyen de pose de fil selon une des revendications 7 à 15, **caractérisé en ce que** l'organe de pression (37) présente un congé (41) qui contient la surface de pression.

17. Moyen de pose de fil selon une des revendications 7 à 16, **caractérisé en ce que** l'organe de pression, dans la région de la surface de pression, présente des moyens de guidage (41) pour le fil.
